# EUROPÄISCHE PATENTSCHRIFT

(11) **EP 0 647 283 B1**
(45) Veröffentlichungstag und Bekanntmachung des Hinweises auf die Patenterteilung: **04.11.1998**
(21) Anmeldenummer: 94905642.8
(22) Anmeldetag: 11.02.1994
(51) Int. Cl.: D03C 3/36, D03C 3/06

(54) **FACHBILDEVORRICHTUNG FÜR EINE WEBMASCHINE**
SHEDDING DEVICE FOR A WEAVING MACHINE
MECANIQUE D'ARMURES POUR UNE MACHINE A TISSER

(30) Priorität: 26.04.1993 CH 1257/93
(43) Veröffentlichungstag der Anmeldung: 12.04.1995
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9400028
(87) Internationale Veröffentlichungsnummer: WO9425654

(56) Entgegenhaltungen:
- EP-A- 0 409 139
- EP-A- 0 488 914
- CH-A- 111 971
- DE-A- 3 721 932
- DE-C- 4 027 575
- FR-A- 1 331 682

## Beschreibung

Die vorliegende Erfindung betrifft eine Fachbildevorrichtung gemäss dem Oberbegriff des Anspruches 1.

Aus der DE-C-40 27 575 ist eine Jacquardmaschine mit einer Fachbildevorrichtung bekannt. Bei dieser Fachbildevorrichtung sind Messerbankpaare vorhanden, die durch Kurbelgetriebe in Form von Exzenterscheiben und Hebel angetrieben werden. Zur Stabilisierung der Messerbänke sind die jeweils zugehörigen Messerbänke jeder Seite durch Längsbalken zu einem festen Rahmen miteinander verbunden. Die Längsbalken enthalten Schlitten mit Laufrollen, die sich an ortsfesten Säulen abstützen, um Längsbewegungen der Längsbalken und damit Querbewegungen der Messerbänke zu verhindern. Dies führt zu einer relativ komplizierten Vorrichtung, die eine relativ voluminöse Bauweise erfordert und hohe Massenkräfte bedingt. Weiter kommt hinzu, dass die Führungen Reibungskräfte und Verschleiss hervorrufen, welche die Leistung und die Lebensdauer der Vorrichtung reduzieren. Der Erfindung liegt die Aufgabe zugrunde eine Fachbildevorrichtung zu schaffen, die einen einfacheren Aufbau aufweist und einen genauen verschleissfreien Bewegungsablauf bei hohen Geschwindigkeiten gewährleistet.

Diese Aufgabe wird erfindungsgemäss mit den kennzeichnenden Merkmalen des Anspruches 1 gelöst.

Die mit der Erfindung erreichbaren Vorteile sind im wesentlichen darin zu sehen, dass
- durch die Aufhängung der Messerbänke auf einer Seite an einem einzigen quer zur Bewegungsrichtung der Messerbank verlaufenden Hebel und die Hebelanordnung auf der anderen Seite wird eine lagestabile Führung erreicht und die sonst übliche Führung und damit eine wesentliche Verschleissquelle und ein wesentlicher Energieverbrauch vermieden, wodurch die Leistungsfähigkeit und Lebensdauer der Vorrichtung verbessert werden;
- die Vorrichtung eine für die Bewegung der Messerbank geringe Anzahl von Antriebselementen aufweist, also massenarm ist;
- die bei der Auf- und Abbewegung der Messerbank auftretende Verlagerung derselben selbst bei langen Hubmessern und/oder grossem Hub ausgeglichen wird; und
- die Vorrichtung also ohne die sonst übliche Führung auskommt, wodurch für hohe Geschwindigkeiten mit minimalster Schmierung bei geringer Lärm- und Wärmeentwicklung ein verschleissfreier Bewegungsablauf und ein sicheres Betriebsverhalten gewährleistet ist.

Bei einer bevorzugten Ausführungsform ist der Hebel der Hebelanordnung an die Messerbank angelenkt und der Lenker ist einerseits an das lagestabile Gestell angelenkt und andererseits mit dem schwenkbaren Hebel verbunden.

Durch die Anordnung des Lenkers zwischen Gestell und Hebel können in vorteilhafter Weise die Abmessungen der Vorrichtung verringert werden.

Es ist von Vorteil, wenn die Kurbelgetriebe paarweise einem Messerbankpaar zugeordnet und zu beiden Enden jedes Messerbankpaares auf einer Welle angeordnet sind, derart, jedes Messerbankpaar an den Enden synchron auf und ab bewegbar ist und wenn das Kurbelgetriebe eine Antriebskurbel eine Pleuelstange aufweist. Durch diese Anordnung wird in vorteilhafter Weise ein genauer Bewegungsablauf erreicht.

Der Hebel bzw. die Hebelanordnung können über eine Stelleinrichtung mit der Pleuelstange verbunden sein, um den Schwenkwinkel einzustellen, derart, dass die Hubhöhen der Enden jedes Messerbankpaares entweder gleich, um ein Parallelfach zu bilden oder ungleich einstellbar ist, um ein Schrägfach zu bilden. Der Vorteil dieser Anordnung ist darin zu sehen, dass bei einfacher Handhabung eine eindeutige Fachstellung erreicht wird.

Ferner ist von Vorteil, wenn ein Halter für das Hubmesser vorgesehen ist, der mit dem Hubmesser fest und mit der Messerbank gelenkig verbunden ist und wenn das Hubmesser mindestens an den Enden in einer Führungsanordnung geführt ist, die im Gestell befestigt ist.

Dadurch kann eine exakte Führung der von den Hubmessern erfassten Platinen gewährleistet und folglich Schwingungen der Platinen bei hohen Hubzahlen verhindert werden.

Auf jeder Welle kann ein Antriebsrad befestigt werden, die über ein kinematisches Organ antriebsverbunden sind, um die Kurbelgetriebe synchron anzutreiben. Der Vorteil dieser Anordnung ist, ein genauer Bewegungsablauf bei geringstem apparativen Aufwand.

Im folgenden wird die Erfindung anhand der beiliegenden Zeichnungen erläutert.

Es zeigen:
Fig.1 eine Seitenansicht einer Ausführungsform einer erfindungsgemässen Schrägfachbildevorrichtung,
Fig.2 eine Draufsicht auf die in Figur 1 dargestellte Fachbildevorrichtung,
Fig.3 und 4 eine Seitenansicht der Vorrichtung gemäss Fig. 1, welche eine Messerbank in der Hochfachstellung bzw. in der Tieffachstellung zeigt,
Fig.5 einen Schnitt entlang der Linie V -V in Fig. 1,
Fig.6 eine Darstellung einer Ausführungsform einer Hubmesseranordnung der Fachbildevorrichtung und
Fig.7 eine Seitenansicht einer weiteren Ausführungsform einer erfindungsgemässen Schrägfachbildevorrichtung.

Wie die Figuren 1 und 2 zeigen, enthält die Fachbildevorrichtung ein Gestell 1, das zwei im Abstand und parallel zueinander angeordnete Gestellschilde 2,3 und zwei Achsen 4,5 aufweist, welche drehfest mit den Schilden verbunden sind. Im Gestell sind zwei Messerbankpaare 6,7, die gegenläufig zwischen einer Hoch- und Tieffachstellung auf und ab bewegbar sind und jeweils mit Hubmessern 8 gelenkig verbunden sind, um letztere auf und ab zu bewegen.

Im Gestell 1 sind zwei Wellen 10 drehbar gelagert, die über die Gestellschilde 2,3 hinausragen. Auf jeder Welle 10 ist jeweils ein Antriebsrad 11 befestigt, die durch eine Zahnriemen 12 miteinander verbunden sind. Auf einer der Wellen 10 ist ein zweites Antriebsrad 13 befestigt, das über einen weiteren Zahnriemen 14 mit einem nicht dargestellten Hauptantrieb verbunden ist.

Jedem Messerbankpaar sind vier Kurbelgetriebe 15 zugeordnet, die jeweils eine Antriebskurbel 16 und eine damit verbundene Pleuelstange 17 aufweisen. Die Kurbelgetriebe sind paarweise einem Messerbankpaar 6,7 zugeordnet und an beiden Enden jedes Messerbankpaares auf der Wellege 10 anordnet, so das jedes Messerbankpaar an ihren Enden synchron auf und ab bewegt wird.

Das Kurbelgetriebe 15 enthält eine Antriebskurbel 16 und eine Pleuelstange 17. Die Laufflächen der Antriebskurbel 16 für das eine Messerpaar um 180 Grad gegenüber den Laufflächen der Antriebskurbel für das andere Messerpaar versetzt angeordnet, um die gegenläufige Auf- und Abwegung zu erzielen.

Jede Messerbank 6,7 ist an einem Ende mit einem Hebel 18 und am anderen Ende mit einer Hebelanordnung 19 und zudem mit der Pleuelstange 17 des Kurbelgetriebes verbunden. Die Pleuelstange 17 und der Hebel 18 bzw. die Hebelanordnung 19 sind durch eine Stellschraube 20 drehbar verbunden, die ein Langloch 21 durchsetzt und darin verstellbar ist, um den Schwenkwinkel jedes Hebels bzw. jeder Hebelanordnung und damit die Hubhöhe für jedes Messerbankpaar 6,7 einzeln einzustellen. Durch diese Anordnung kann die Hubhöhe an jedem Ende des Messerbankpaares entweder gleich, um ein Parallelfach zu bilden, oder ungleich eingestellt werden, um ein Schrägfach zu bilden.

Der Hebel 18 besteht aus zwei parallel verlaufenden Stege 22 und zwei Laufbuchsen 23, die die Schwenkachse des Hebels 18 bestimmen. Der Hebel 18 ist einerseits an der lagestabilen Achse 4 und andererseits an der beweglichen Messerbank angelenkt.

Die Hebelanordnung 19 enthält einen gleichartig ausgebildeten Hebel 24 mit zwei Stegen 22 und zwei Laufbuchsen 23 und einen Lenker 27. Der Hebel 24 ist einerseits an die bewegliche Messerbank und andererseits an den schwenkbaren Lenker 27 angelenkt. Der Lenker 27 ist an die lagestabile Achse 5 angelenkt. Die auftretende Bewegungsverlagerung wird durch den Lenker 27 aufgenommen. Die maximale Ausschwenkung der Lenker ist mit gestrichelten Linien dargestellt.

Zum besseren Verständnis ist in den Figuren 3 und 4 jeweils das gleiche Messerbankpaar 7 dargestellt und zwar in der Hochfachstellung (Fig.3) und in der Tiefstellung (Fig.4). Wie die Figuren zeigen, ist der Abstand zwischen den Schwenkachsen des Hebels 18 bzw. des Hebels 24 unterschiedlich lang und so ausgelegt, dass ein Parallelfach oder ein Schrägfach gebildet werden kann.

Wie Fig. 5 zeigt, sind die Lenker 27 jeweils mit einer Laufbuchse 40 versehen und durch eine Abstandhülse 41 von einander beabstandet auf der feststehenden Welle 5 angeordnet sowie durch Scheiben 42 gegen verschieben gesichert. Zwischen der Laufbuchse 23 und dem Lenker 27 ist eine Lagerhülse 43 vorgesehen, welche die Stege 22 gleichzeitig auf Abstand hält. Die Laufbuchse 23 hat an einem Ende einen Flansch 44 und ein Innengewinde in das eine Schraube 45 eingeschraubt ist. Durch diese Schraube 45 werden die Stege 22 auf der Laufbuchse 23 befestigt.

Jedem Messerbankpaar 6,7 sind eine Anzahl von Hubmessern 8 zugeordnet. Wie die Figuren 2 und 6 zeigen sind sind die einzelnen Hubmesser mittels Halter 30 mit der Messerbank verbunden. Das Hubmesser 8 ist mit dem Halter 30 festverbunden und der Halter ist an die Messerbank angelenkt. Jedes Hubmesser 8 ist in einer Führungsanordnung 31 geführt, so dass das Hubmesser 8 eine geradlinige Auf- und Abbewegung ausführt. Dadurch wird eine Auslenkung der von dem Hubmesser 8 erfassbaren Platinen (nicht dargestellt) verhindert. Die Führungsanordnung 31 besteht aus einer Platte 32, die an den Aussenseiten der Gestellschilde 2,3 befestigt sind. In der Platte 32 sind Schlitze 33 ausgebildet, durch welche sich das Hubmesser 8 erstreckt und während der Auf- und Abbewegung geführt ist.

Die in Figur 7 gezeigte Ausführungsform unterscheidet sich von der vorstehend beschriebenen Fachbildevorrichtung im wesentlichen in der Hebelanordnung.

Die Hebelanordnung 35 enthält einen Hebel 36 und einem Lenker 37. Der Hebel 36 besteht aus zwei parallel verlaufende Stege, die an den Enden mittels Laufbuchsen 40,41 verbunden sind, welche die Schwenkachse des Hebels 36 bestimmen. Bei dieser Vorrichtung ist der Hebel 36 an der lagestabilen Achse 5 angelenkt, während der Lenker 37 einerseits an den schwenkbaren Hebel 36 und andererseits an die bewegliche Messerbank angelenkt ist.

## Patentansprüche

1. Fachbildevorrichtung für eine Webmaschine, mit einem Gestell (1), mit zwei gegenläufig auf- und abbewegbaren Messerbankpaaren (6,7), mit Hubmessern (8), die mit dem Messerbankpaar verbunden sind, mit Kurbelgetrieben (15) für jede Messerbank, die jeweils zu beiden enden der Messerbank angeordnet sind und mit einem Hebelsystem (18,19), welches Kurbelgetriebe (15) mit der Messerbank verbindet, um jede Messerbank auf und ab zu bewegen, dadurch gekennzeichnet, dass jede Messerbank (6,7) einerseits mit einem angetriebenen Hebel (18) und andererseits mit einer Hebelanordnung (19,35) verbunden ist, wobei der angetriebene Hebel (18) am Gestell (1) lagestabil und an der Messerbank angelenkt ist, und dass die Hebelanordnung (19,35) einen angetriebenen Hebel (24,36) und einen Lenker (27,37) aufweist, wobei der angetriebene Hebel (24,36) über den Lenker (27,37) mit dem Gestell (1) oder mit der Messerbank (6,7) verbunden ist.

2. Vorrichtung nach Anspruch 1 dadurch gekennzeichnet, dass der Hebel (24) der Hebelanordnung (19) an die Messerbank angelenkt ist und dass der Lenker (27) einerseits an das Gestell (1) lagestabil angelenkt und andererseits mit dem Hebel (24) gelenkig verbunden ist.

3. Vorrichtung nach Anspruch 1 dadurch gekennzeichnet, dass der Hebel (36) der Hebelanordnung (35) an das Gestell (1) lagestabil angelenkt ist und der Lenker (37) einerseits mit dem Hebel (36) und andererseits mit der Messerbank gegelenkig verbunden ist.

4. Vorrichtung nach Anspruch 1 dadurch gekennzeichnet, dass die Kurbelgetriebe (15) paarweise einem Messerbankpaar (6,7) zugeordnet und zu beiden Enden jedes Messerbankpaares auf einer Welle (10) angeordnet sind, derart, dass jedes Messerbankpaar (6,7) an den Enden synchron auf und ab bewegbar ist.

5. Vorrichtung nach Anspruche 4 dadurch gekennzeichnet, dass das Kurbelgetriebe (15) eine Antriebskurbel (16) und eine Pleuelstange (17) aufweist.

6. Vorrichtung nach Anspruch 5 dadurch gekennzeichnet, dass der Hebel (18) bzw. die Hebelanordnung (19,35) über eine Stelleinrichtung (20,21) mit der Pleuelstange (17) verbunden sind, um den Schwenkwinkel einzustellen, derart, dass die Hubhöhe der Enden jedes Messerbankpaares (6,7) entweder gleich, um ein Parallelfach zu bilden oder ungleich einstellbar ist, um ein Schrägfach zu bilden.

7. Vorrichtung nach einem der Ansprüche 1 bis 6 dadurch gekennzeichnet, dass das Hubmesser (8) mit einem Halter (30) fest verbunden ist, der an die Messerbank angelenkt ist.

8. Vorrichtung nach Anspruch 7 dadurch gekennzeichnet, dass das Hubmesser (8) mindestens an den Enden in einer Führungsanordnung (31) geführt ist, die im Gestell (1) befestigt ist.

9. Vorrichtung nach Anspruch 1 dadurch gekennzeichnet, dass ein Antriebsrad (11) auf jeder Welle (10) befestigt ist, das über ein kinematisches Organ (12) antriebsverbunden sind, um die Kurbelgetriebe (15) synchron anzutreiben.

10. Webmaschine mit einer Vorrichtung nach einem der Ansprüche 1 bis 9.

## Claims

1. Shedding device for a weaving machine, having a frame (1), two pairs of blade units (6, 7) that can be moved up and down in mutually opposite directions, lifting blades (8) that are connected to the pair of blade units, a crank mechanism (15) for each blade unit, which crank mechanisms are arranged at both ends of each blade unit, and a lever system (18, 19) that connects the crank mechanism (15) to the blade unit so as to move each blade unit up and down, characterised in that each blade unit (6, 7) is connected, on the one hand, to a driven lever (18) and, on the other hand, to a lever arrangement (19, 35), the driven lever (18) being articulated to the frame (1) at a fixed position and to the blade unit, and the lever arrangement (19, 35) has a driven lever (24, 36) and a guide rod (27, 37), the driven lever (24, 36) being connected by way of the guide rod (27, 37) to the frame (1) or to the blade unit (6, 7).

2. Device according to claim 1, characterised in that the lever (24) of the lever arrangement (19) is articulated to the blade unit, and the guide rod (27) is, on the one hand, articulated to the frame (1) at a fixed position and, on the other hand, connected in articulated manner to the lever (24).

3. Device according to claim 1, characterised in that the lever (36) of the lever arrangement (35) is articulated to the frame (1) at a fixed position, and the guide rod (37) is connected in articulated manner, on the one hand, to the lever (36) and, on the other hand, to the blade unit.

4. Device according to claim 1, characterised in that the crank mechanisms (15) are associated in pairs with a pair of blade units (6, 7) and are arranged on a shaft (10) at both ends of each pair of blade units in such a manner that each pair of blade units (6, 7) can be moved synchronously up and down at the ends.

5. Device according to claim 4, characterised in that the crank mechanism (15) has a driving crank (16) and a connecting rod (17).

6. Device according to claim 5, characterised in that the lever (18) and/or the lever arrangement (19, 35) is/are connected to the connecting rod (17) *via* an adjusting device (20, 21) so as to adjust the pivoting angle in such a manner that the lifting height of the ends of each pair of blade units (6, 7) is either identical, so as to form a parallel shed, or can be adjusted to be different, so as to form an oblique shed.

7. Device according to any one of claims 1 to 6, characterised in that the lifting blade (8) is fixedly connected to a support (30) that is articulated to the blade unit.

8. Device according to claim 7, characterised in that the lifting blade (8) is guided at least at the ends in a guide arrangement (31) which is attached to the frame (1).

9. Device according to claim 1, characterised in that a drive wheel (11) is attached to each shaft (10), which drive wheels are drivingly connected *via* a kinematic element (12) so as to drive the crank mechanisms (15) synchronously.

10. Weaving machine comprising a device according to any one of claims 1 to 9.

## Revendications

1. Mécanique d'armures pour un métier à tisser comprenant un bâti (1) avec deux paires de barres à couteaux (6, 7) de montée et descente, à mouvement opposé, comportant des couteaux de levée (8), reliés à la paire de barres à couteaux, une transmission à vilebrequin (15) pour chaque barre à couteaux, associée à chacune des extrémités de la barre à couteaux ainsi qu'un système de leviers (18, 19) reliant la transmission à vilebrequin (15) à la barre à couteaux, pour monter et descendre chaque barre à couteaux,
caractérisée en ce que
chaque barre à couteaux (6, 7) est reliée d'un côté à un levier d'entraînement (18) et de l'autre côté à un dispositif à leviers (19, 35), le levier d'entraînement (18) étant articulé par un palier stable sur le bâti (1) et sur la barre à couteaux et le dispositif à leviers (19, 35) comporte un levier entraîné (24, 36) et un bras (27, 37), le levier entraîné (24, 36) étant relié par le bras (27, 37) au bâti (1) ou à la barre à couteaux (6, 7).

2. Mécanique selon la revendication 1,
caractérisée en ce que
le levier (24) du dispositif à levier (19) est articulé sur la barre à couteaux et le bras (27) est articulé d'une part sur un palier stable au bâti (1) et d'autre part il est relié de manière articulée au levier (24).

3. Mécanique selon la revendication 1,
caractérisée en ce que
le levier (36) du dispositif à levier (35) est articulé par un palier stable au bâti (1) et le bras (37) est relié d'une part au levier (36) et d'autre part de manière articulée à la barre à couteaux.

4. Mécanique selon la revendication 1,
caractérisée en ce que
la transmission à vilebrequin (15) est associée par paire à une paire de barres à couteaux (6,7) et sur un arbre (10) aux deux extrémités de chaque paire de barres à couteaux de façon que chaque paire de barres (6, 7) puisse monter et descendre en synchronisme aux extrémités.

5. Mécanique selon la revendication 4,
caractérisée en ce que
la transmission à vilebrequin (15) comporte un vilebrequin moteur (16) et une bielle (17).

6. Mécanique selon la revendication 5,
caractérisée en ce que
le levier (18) ou le dispositif à levier (19, 35) sont reliés à la bielle (17) par une installation de réglage (20, 21), pour régler l'angle de pivotement de façon que la course de levée des extrémités de chaque paire des barres à couteaux (6, 7) soit égale autour d'une foule parallèle ou se règle de manière irrégulière pour former une foule inclinée.

7. Mécanique selon l'une des revendications 1 à 6,
caractérisée en ce que
le couteau de levée (8) est relié solidairement à un support (30) articulé à la barre à couteaux.

8. Mécanique selon la revendication 7,
caractérisée en ce que
le couteau de levée (8) est guidé, au moins aux extrémités, dans un dispositif de guidage (31) lui-même fixé au bâti (1).

9. Mécanique selon la revendication 1,
caractérisée en ce que
chaque arbre (10) porte une roue motrice (11) reliée pour l'entraînement par un organe cinématique (12), pour entraîner en synchronisme la transmission à vilebrequin (15).

10. Métier à tisser équipé d'un mécanisme selon l'une des revendications 1 à 9.
